# EUROPÄISCHE PATENTSCHRIFT

(11) **EP 0 298 519 B1**
(45) Veröffentlichungstag und Bekanntmachung des Hinweises auf die Patenterteilung: **07.08.1991**
(21) Anmeldenummer: 88110984.7
(22) Anmeldetag: 08.07.1988
(51) Int. Cl.: B65H 54/80, B65H 54/70

(54) **Verfahren und Vorrichtung zum Ablegen eines textilen Faserbandes in eine Kanne**
Device and apparatus for depositing a textile sliver in a can
Procédé et dispositif d'emmagasinage d'un ruban de fibres textiles dans un pot

(30) Priorität: 09.07.1987 DE 3722772
(43) Veröffentlichungstag der Anmeldung: 11.01.1989
(73) Patentinhaber: HOLLINGSWORTH GMBH, D-75387 Neubulach (DE)
(72) Erfinder: Gasser, Hermann, CH-8500 Frauenfeld (CH); Curiger, Karl, CH-8330 Pfäffikon (CH); Rutz, Hans, CH-8400 Winterthur (CH); Löffler, Walter, D-7265 Neubulach 5 (DE)
(74) Vertreter: Grünecker, Kinkeldey, Stockmair & Schwanhäusser Anwaltssozietät

(56) Entgegenhaltungen:
- EP-A- 0 261 330
- FR-A- 2 581 632
- GB-A- 2 054 674
- GB-A- 2 060 009
- US-A- 3 377 665

## Beschreibung

Die Erfindung bezieht sich auf ein Verfahren zum Ablegen eines textilen Faserbandes in eine Kanne, bei dem das Faserband in einer Einziehphase mittels einer Druck- oder Saugluftströmung in ein Ablegerohr eingezogen und anschließend in einer Ablegephase fortlaufend durch das Ablegerohr in die Kanne transportiert wird.

Die Erfindung bezieht sich auch auf eine Vorrichtung zum Durchführen des Verfahrens, mit einem Drehteller, dem ein Ablegerohr zugeordnet ist, an dessen Abgabeeende ein Druckwalzenpaar angeordnet ist, und mit einem Druckgasinjektor zum Einziehen des Faserbandes.

Nachdem von einer Karde abgenommene Vliese zu einem Faserbande geformt worden sind, werden diese Faserbänder im allgemeinen vor der Weiterverarbeitung in sogenannten Spinnkannen abgelegt. Eine solche Vorrichtung ist aus der US-PS 4318206 (CH-PS 639628) bekannt. Der Drehteller der bekannten Vorrichtung wird durch eine feststehende Haube abgeschirmt, wobei der Raum unter der Haube an eine Saugleitung angeschlossen ist. Das Ablegerohr ragt mit dem Abgabeende durch die Ebene des Drehtellers hindurch in die Spinnkanne, wobei das Durckwalzenpaar auf der Unterseite des Drehtellers angeordnet ist. Das Abgabeende, das sich relativ dicht an das Druckwalzenpaar anschließt, ist mit Austrittsöffnungen versehen, die in den von der Abdeckhaube und dem Drehteller umschlossenen Raum münden. Durch den in dem umschlossenen Raum mittels der Saugleitung erzeugten Unterdruck wird das Faserband durch das Ablegerohr bis zu den Druckwalzen eingezogen. Alternativ zu einer Saugleitung kann auch ein Druckgasinjektor vorgesehen sein.

Beim Einziehen des Faserbandes in das Ablegerohr werden durch die Saugströmung kurzfristig Staub und Kurzfasern abgesaugt. Die Austrittsöffnungen sind jedoch relativ schnell durch Kurzfasern verstopft. Außerdem läßt sich das Absaugen im wesentlichen nur während der Einziehphase verwirklichen, da andernfalls die Gefahr besteht, daß Teile des Faserbandes seitlich aus dem Förderspalt der Druckwalzen herausgesaugt werden.

Der Erfindung liegt daher die Aufgabe zugrunde, ein Verfahren und eine zugehörige Vorrichtung der eingangs genannten Art so zu verbessern, daß bei verbesserten Einzieheigenschaften auch in der Ablegephase des Faserbandes eine wirksame Entstaubung des Faserbandes durchgeführt werden kann.

Diese Aufgabe wird erfindungsgemäß dadurch gelöst, daß während der Ablegephase in dem Ablegerohr eine Saugluftströmung erzeugt wird, die entgegen der Transportrichtung des Faserbandes gerichtet ist.

Diese Saugluftströmung wird von Anfang an nicht zu Transportzwecken, sondern ausschließlich zur Entlüftung und Entfernung von Staubpartikeln und Kurzfasern erzeugt. Auf diese Weise kann die Luftströmung, die zum Einführen des Faserbandes in das Ablegerohr verwendet wird, nicht durch Kurzfasern oder Staubpartikel beeinträchtigt werden. Die Saugluftströmung kann auch in der Ablegephase in voller Stärke aufrechterhalten werden, da an dem Förderspalt zwischen den Druckwalzen keine nach außen gerichtete Luftstömung erzeugt wird.

Hinsichtlich der Vorrichtung wird die gestellte Aufgabe erfindungsgemäß gelöst durch einen mit einer Unterdruckeinrichtung verbindbaren Absauganschluß, der, in Transportrichtung gesehen, mit Abstand vor dem Abgabeende des Ablegerohrs angeordnet ist. Hierdurch wird auf einfache Weise die entgegen der Transportrichtung ausgerichtete Saugluftströmung in dem Ablegerohr erzeugt.

Gemäß einer bevorzugten Ausführungsform ist ein erster Druckgasinjektor unmittelbar vor dem Druckwalzenpaar und hinter dem Abgabeende des Ablegerohrs und ein zweiter Druckgasinjektor, in Transportrichtung gesehen, mit Abstand vor dem Abgabeende des Ablegerohres angeordnet, wobei zwischen dem Abgabeende des Ablegerohres und dem Eingang des ersten Druckgasinjektors ein Spalt ausgebildet ist. Das hat den Vorteil, daß beim Einziehen des Faserbandes gewährleistet ist, daß das Faserband stets bis in den Förderspalt des Druckwalzenpaares eingeführt wird, wobei sich in der Einziehphase eine noch stärkere Schleppluftströmung zum Einziehen des Faserbandes erreichen läßt. Dem Spalt kommt eine Doppelfunktion zu. Der Spalt bewirkt zum einen einen Druckausgleich beim Einziehen des Faserbandes, so daß in den Eingang des ersten Druckgasinjektors keine Förderluft aus dem Ablegerohr einströmen kann. Dadurch kann in dem ersten Druckgasinjektor eine größere Druckdifferenz aufgebaut werden, die ein noch sichereres Einziehen des Faserbandes in den Förderspalt zwischen den beiden Druckwalzen ermöglicht. Zum anderen kann in der Ablegephase durch den Spalt Luft für die Saugluftströmung in das Ablegerohr eintreten.

Es ist vorteilhaft, wenn durch die erste Drehkupplung hindurch eine Druckluftanschlußleitung geführt ist, für den am Abgabeende des Ablegerohres angeordneten ersten Druckgasinjektor. Auf diese Weise kann sich das Ablegerohr mit der zugehörigen Druckluftanschlußleitung des ersten Druckgasinjektors um die Drehkupplung drehen, ohne daß der Teil der Druckluftanschlußleitung, der von außen zu der ersten Drehkupplung führt, mitgedreht werden muß.

Eine baulich einfache Lösung ergibt sich, wenn die Drehkupplung zwei gegeneinander verdrehbare Drehteile aufweist, die einen nach außen und zum Ablegerohr abgedichteten Druckluftraum einschließen, wobei an beiden Drehteilen jeweils eine in den Druckluftraum mündende Anschlußbohrung für eine Druckluftleitung vorgesehen ist.

Gemäß einer bevorzugten Ausgestaltung der Erfindung sind die Drehteile der Drehkupplung als im wesentlichen koaxial ineinanderliegende, mit dem jeweiligen Rohr verbundene Hülsen ausgebildet, die mittels zwei axial vorneinander beabstandeten und abgedichteten Radiallagern gegeneinander verdrehbar sind, wobei der Druckluftraum von den Radiallagern und den Hülsen begrenzt wird, und wobei die Anschlußbohrung in der äußeren Hülse als Radialbohrung ausgebildet ist, während die Anschlußbohrung in der inneren Hülse im wesentlichen als Axialbohrung ausgebildet ist. Hierdurch läßt sich besonders einfach erreichen, daß die Druckluftanschlußleitung durch die Drehkupplung hindurchgeführt wird, ohne daß dabei Druckverluste entstehen.

Bei solchen Vorrichtungen, bei denen zwischen dem Transportrohr und der ersten Drehkupplung ein etwa S-förmiger Rohrkrümmer angeordnet ist, der über eine zweite Drehkupplung drehbar mit dem Ende des Transportrohres und mit der ersten Drehkupplung drehbar mit dem Ablegerohr verbunden ist, ist es vorteilhaft, daß durch die zweite Drehkupplung ebenfalls eine Druckluftleitung hindurchgeführt ist. Bei diesen Vorrichtungen wird der Drehteller zur Ablage des Faserbandes in der Kanne nicht nur um eine Achse gedreht, die durch die Mitte des Drehtellers hindurchgeht, sondern lagert in einem Deckel, der seinerseits um eine Achse rotiert, die exzentrisch zur Mitte des Drehtellers angeordnet ist. Alternativ kann stattdessen auch die Kanne um die letztgenannte Achse rotieren. Hierdurch ergeben sich beim Ablegen des Faserbandes zykloidenartige Ablagemuster. Dadurch, daß auch durch die zweite Drehkupplung eine Druckluftleitung hindurchgeführt ist, kann der eigentliche Druckluftanschluß für den ersten Druckgasinjektor ortsfest zu dem Transportrohr erfolgen, wobei sich die daran anschließende Druckluftleitung mit den nachfolgenden Rohrabschnitten, wie Rohrkrümmer und Ablegerohr, jeweils mitdrehen kann.

Besonders vorteilhaft ist es, wenn der Absauganschluß im Bereich der zweiten Drehkupplung angeordnet ist. Der Absauganschluß ist auf diese Weise nahe genug am Abgabeende des Ablegerohres und kann dennoch an dem sich nicht drehenden Ende des Transportrohres vorgesehen sein. In Förderrichtung aufwärts von der zweiten Drehkupplung wirkt der Saugluftstrom dadurch immer in Transportrichtung des Faserbandes; nur zwischen dieser Drehkupplung und dem Ausgang des Ablegerohrs strömt die Absaugluft dem Faserband entgegen.

Gemäß einer bevorzugten Ausführungsform ist der Absauganschluß an einem mit dem Transportrohr verbundenen Teil der zweiten Drehkupplung ausgebildet. Das ist deswegen günstig, weil die in die Drehkupplung hineinragenden Rohrabschnitte wegen der Möglichkeit, gegeneinander verdrehbar zu sein, stets geringfügig voneinander beabstandet sein müssen. Hierdurch entsteht automatisch ein Spalt, der lediglich an die gewünschte Saugluftströmung angepaßt werden braucht.

Eine besonders einfache Anbringung des Absauganschlusses ergibt sich, wenn der Absauganschluß als an der zweiten Drehkupplung angebrachter Flansch ausgebildet ist, an dem das Transportrohr und eine Absaugleitung angeschlossen sind.

Eine besonders gleichmäßige Absaugung der Kurzfasern und Staubpartikel wird dadurch ermöglicht, daß zwischen dem in die Drehkupplung mündenden Ende des Transportrohres und der zweiten Drehkupplung ein durch den Flansch nach außen abgedichteter Spalt ausgebildet ist, der mit der Absaugleitung strömungsverbunden ist. Hierdurch wird nämlich ein Ringspalt erreicht, der es ermöglicht, daß die Kurzfasern und die Staubpartikel rund um das Faserband abgesaugt werden können, wobei sich in dem Ablegerohr und dem Rohrkrümmer eine den Außenumfang des Faserbandes umgebende Ringströmung ausbilden kann.

Im folgenden wird ein Ausführungsbeispiel der Erfindung anhand einer Zeichnung näher erläutert. Es zeigen:

- Fig. 1: in einer Seitenansicht eine Übersichtsdarstellung einer erfindungsgemäßen Vorrichtung, bei der einige Teile weggebrochen sind,
- Fig. 2: in einer Draufsicht eine schematische Prinzipskizze mit einem Ablegemuster des Faserbandes bei einer Vorrichtung nach Fig. 1,
- Fig. 3: eine Detailansicht III in fig. 1,
- Fig. 4: eine Schnittansicht durch einen Teil der Vorrichtung entlang der Linie IV-IV in Fig. 3 und
- Fig. 5: das Detail V in Fig. 1 in einer teilweise geschnittenen Ansicht.

Fig. 1 zeigt in einer teilweise geschnittenen und teilweise weggebrochenen Seitenansicht eine erfindungsgemäße Vorrichtung 1 zum Ablegen eines textilen Faserbandes in eine Kanne 2.

Von der Kanne 2 ist nur der linke obere Rest zu erkennen. Der untere Teil der Kanne sowie große Teile der rechten Kannenhälfte sind der Übersichtlichkeit halber weggebrochen.

Oberhalb der Kanne 2 ist ein Drehteller 3 angeordnet, dem ein Ablegerohr 4 zugeordnet ist. Das Ablegerohr 4 ist drehbar ausgebildet und wird zum einen mit seinem oberen Ende in einer ersten Drehkupplung 5 gehalten, während das untere, Abgabeende 7 zu einer drehbaren Scheibe 6 weist. Die drehbare Scheibe 6 ist innerhalb einer größeren drehbaren Scheibe 8 gelagert, welche selbst wiederum in einem Außenrand 9 drehbar gelagert ist.

Wie aus der schematischen Darstellung in Fig. 2 erkennbar ist, sind sowohl die kleine drehbare Scheibe 6 wie auch die große drehbare Scheibe 8 jeweils um ihre eigene Mitte drehbar angeordnet. Das das Abgabeende 7 verlassende Faserband wird in einem auseinandergezogenen, schraubenförmigen Muster abgelegt.

Das Ablegerohr 4 weist an seinem Abgabeende 7 ein Druckwalzenpaar 10 auf, von wo aus das Faserband durch ein an die Kontur des Druckwalzenpaares 10 angepaßtes Mundstücksrohr 11 durch die kleine drehbare Scheibe 6 hindurch ins Innere der Kanne 2 gelangt.

In Fig. 1 ist das Ablegerohr 4 in zwei Stellungen gezeigt (in ausgezogener Linie und in gestrichelter Linie).

In der in Fig. 1 linken Stellung des Ablegerohres 4 ist zu erkennen, daß die Druckwalzen 10 auf der drehbaren Scheibe 6 gelagert sind und über eine Welle 12 angetrieben werden. Der Antrieb der Druckwalzen 10 wie auch der drehbaren Scheiben 6 und 8 erfolgt in herkömmlicher Weise und ist daher nicht dargestellt.

Oberhalb der ersten Drehkupplung 5 ist ein im wesentlichen S-förmig gebogener Rohrkrümmer 13 angeordnet, der gegenüber dem Ablegerohr 4 verdreht werden kann. Das obere Ende des Rohrkrümmers 13 ist über eine zweite Drehkupplung 14 mit einem Transportrohr 15 verbunden.

Das Transportrohr 15 kann beispielsweise von einer hier nicht dargestellten Karde herführen.

Wie an sich bekannt ist, drehen sich bei Betrieb der Vorrichtung 1 zum einen der Rohrkrümmer 13 um die Achse 16 der Kanne und zum anderen das Ablegerohr 4 um die Achse 17 der kleinen drehbaren Scheibe 6 und ebenfalls um die Achse 16. Die Achsen der beiden Drehkupplungen 5 und 14 fallen jeweils mit den Achsen 17 und 16 zusammen.

Wie Fig. 1 zeigt, ist zwischen dem Abgabeende 7 und dem Druckwalzenpaar 10 ein erster Druckgasinjektor 18 angeschlossen, der das Faserband in den Förderspalt zwischen den beiden Druckwalzen 10 einführt. Der erste Druckgasinjektor 18 ist im Inneren konisch zusammenlaufend ausgebildet und läuft in einem Längsspalt 37 aus, der quer zu dem Förderspalt zwischen den beiden Druckwalzen 10 angeordnet ist. Die Druckluft wird im Inneren durch eine Ringspaltdüse zugeführt (vgl. auch Druckgasinjektor 20). Zwischen dem ersten Druckgasinjektor 18 und dem Abgabeende 7 des Ablegerohres 4 ist ein Spalt 19 ausgebildet, durch den Luft ein- oder austreten kann.

In Transportrichtung T gesehen, ist mit Abstand vor dem Abgabeende 7 des Ablegerohres 4 ein zweiter Druckgasinjektor 20 angeordnet. Genauer gesagt ist der zweite Druckgasinjektor 20, in Transportrichtung gesehen, vor der zweiten Drehkupplung 14 in dem Transportrohr 15 angeordnet. Der Druckgasinjektor 20 ist als Ringdüse ausgebildet und zusammen mit dem ersten Druckgasinjektor 18 an eine gemeinsame Druckluftquelle 21 angeschlossen. Von der Druckluftquelle 21 führt eine erste Anschlußleitung 22 zu dem ersten Druckgasinjektor 18 und eine zweite Anschlußleitung 23 zu dem zweiten Druckgasinjektor 20. Während die zweite Anschlußleitung 23 direkt zu dem zweiten Druckgasinjektor führt, der mit der Transportrohr 15 ortsfest angeordnet ist, führt die erste Anschlußleitung über die zweite Drehkupplung 14 und über die erste Drehkupplung 5 zu dem ersten Druckgasinjektor 18.

Wie besser noch die Fig. 3 und 5 zeigen, sind die beiden Drehkupplungen 5 und 14 im wesentlichen identisch aufgebaut und weisen jeweils zwei gegeneinander verdrehbare Drehteile 24 und 25 auf. Die beiden Drehteile 24 und 25 schließen einen Druckluftraum 26 ein, wobei an beiden Drehteilen 24 und 25 jeweils eine, in den Druckluftraum 26 mündende Anschlußbohrung 27 bzw. 28 vorgesehen ist. Die beiden Drehteile 24 und 25 sind als im wesentlichen koaxial ineinanderliegende, mit dem jeweiligen Rohr verbundene Hülsen ausgebildet. Die äußere Hülse 24 ist mittels zwei axial voneinander beabstandeten Rillenkugellagern 29 und 30 gegenüber der inneren Hülse 25 verdrehbar. Die Rillenkugellager 29 und 30 sind, wie insbesondere aus Fig. 5 hervorgeht, zum Druckluftraum 26 hin mit Dichtungen 31 abgedichtet. Der Druckluftraum 26 wird daher durch die äußere Hülse 24, die innere Hülse 25 und die Rillenkugellager 29 und 30 bzw. deren Dichtungen 31 begrenzt. Die Anschlußbohrung 27 in der äußeren Hülse 24 ist als Radialbohrung ausgebildet, während die Anschlußbohrung 28 in der inneren Hülse im wesentlichen als Axialbohrung ausgebildet ist, wobei in der Zeichnung zu erkennen ist, daß der Anschluß der ersten Anschlußleitung 22 an die Axialbohrung 28 ebenfalls radial erfolgt.

Wendet man sich wieder der Fig. 1 zu, erkennt man, daß im Bereich der zweiten Drehkupplung 14 ein Absauganschluß 32 vorgesehen ist. Genauer gesagt, ist der Absauganschluß unmittelbar an der äußeren Hülse 24 der zweiten Drehkupplung 14, die fest mit dem Transportrohr 15 verbunden ist, ausgebildet.

Die genauere Ausbildung des Absauganschlusses 32 läßt sich den Fig. 3 und 4 entnehmen. Dort ist zu erkennen, daß mit einem Flansch 33 sowohl das Transportrohr 15 als auch ein Absaugrohr 34 auf der Oberseite der zweiten Drehkupplung 14 angeschlossen sind. Zwischen dem in die zweite Drehkupplung 14 mündenden Ende des Transportrohres 15 und der Drehkupplung selbst ist ein durch den Flansch 33 nach außen abgedichteter Spalt 35 ausgebildet, der mit dem Absaugrohr 34 strömungsverbunden ist. Hierzu erstreckt sich der Spalt 35 auch bis unterhalb des Absaugrohres 34. Der Spalt 35 ist mit dem Inneren des Rohrkrümmers 13 strömungsverbunden und gegenüber dem Druckluftraum 26 durch die innere Hülse 25 der Drehkupplung 14 abgedichtet.

Das Absaugrohr 34 ist in Fig. 1 hinter dem Transportrohr 15 angeordnet und liegt geringfügig über dem Transportrohr.

Im folgenden wird die Wirkungsweise der Erfindung näher erläutert.

Zum Einziehen des Faserbandes in die Vorrichtung 1 bis zum Druckwalzenpaar 10 werden die beiden Druckgasinjektoren 18 und 20 durch die Druckluftquelle 21 und über die Anschlußleitungen 22 bzw. 23 mit Druckluft gespeist. Gleichzeitig drehen sich die beiden Scheiben 6 und 8 jeweils um ihre Achsen 17 und 16, weshalb sich auch das Ablegerohr 4 und der Rohrkrümmer 13 um diese Achsen drehen. Damit trotz dieser Drehung der erste Druckgasinjektor 18 mit Druckluft gespeist werden kann, führt die erste Anschlußleitung 22 jeweils durch die Drehkupplung 14 bzw. 5. Die jeweiligen Anschlußbohrungen 27 und 28 können sich gegeneinander verdrehen, ohne daß die Anschlußleitung 22 verdrillt wird.

Durch das Einspeisen von Druckluft mittels der Druckgasinjektoren 18 und 20 wird in dem Transportrohr 15, in dem nachfolgenden Rohrkrümmer 13 und in dem Ablegerohr 4 eine Druckluftströmung erzeugt. Vor dem zweiten Druckgasinjektor 20 bildet sich eine in Transportrichtung T gerichtete Saugluftströmung. Diese Saugluftströmung zieht das Einführende des Faserbandes ein bis zu dem zweiten Druckgasinjektor 20, wonach das Einführende des Faserbandes von der Druckluftströmung erfaßt und durch die zweite Drehgelenkkupplung 14, den Rohrkrümmer 13, die erste Drehkupplung 5 und das Ablegerohr 4 gefördert wird. Die Druckluft in dem Ablegerohr 4 kann durch den Spalt 19 entweichen, so daß sich an dem Eingang des ersten Druckgasinjektors 18 kein Überdruck aufbauen kann, der die Wirkung des ersten Druckgasinjektors herabsetzen würde. Der erste Druckgasinjektor 18 zieht das ankommende Faserbandende ein und fördert es in den Förderspalt zwischen den beiden, sich in Pfeilrichtung drehenden Druckwalzen 10 (vgl. gestrichelte Darstellung). Von dort wird das Faserband weiter durch das Mundstückrohr 11 durch die kleinere drehbare Scheibe 6 hindurch in die Kanne 2 gefördert.

Die Einziehphase ist nun beendet. Die beiden Druckgasinjektoren 18 und 20 werden abgeschaltet, während das Absaugrohr 34 an eine Unterdruckeinrichtung 36 angeschlossen bleibt. Die Saugströmung ist schwächer als die Druckströmung, so daß letztere die erstere in der Einziehphase überwiegt. Hierdurch wird in dem Ansaugrohr 34 eine Saugströmung ausgebildet, die sich über den Absauganschluß 32 sowohl in das Transportrohr 15 als auch in den Rohrkrümmer 13 und das Ablegerohr 4 fortsetzt. Hierdurch wird in dem Ansaugrohr 34 eine Saugströmung ausgebildet, die sich über den Absauganschluß 32 sowohl in das Transportrohr 15 als auch in den Rohrkrümmer 13 und das Ablegerohr 4 fortsetzt.

Die Richtung der Saugströmung ist durch die Pfeile S dargestellt. Es ist zu erkennen, daß in Transportrichtung T gesehen, vor dem Absauganschluß 32 die Saugrichtung S gleichgerichtet ist mit der Transportrichtung T, während, in Transportrichtung T gesehen, hinter dem Absauganschluß 32 die Saugrichtung S der Transportrichtung T entgegengerichtet ist. Das bedeutet, daß das Faserband, das in der nun eingeleiteten Ablegephase durch die Druckwalzen 10 gefördert wird, im Bereich des Rohrkrümmers 13 und des Ablegerohres 4 sich entlang einer entgegengerichteten Luftströmung bewegt. Diese entgegengerichtete Luftströmung beginnt im Bereich des Abgabeendes 7 an dem Spalt 19 zwischen dem Abgabeende 7 und dem ersten Druckgasinjektor 18 und endet an dem Absauganschluß 32.

Die Gegenluftströmung bewirkt, daß im Bereich des Abgabeendes 7, des Druckwalzenpaares 10 und des Mundstückrohres 11 praktisch keine Kurzfasern oder Staubpartikel austreten können. Es wird also nicht nur erreicht, daß das Faserband bereits im wesentlichen frei von Kurzfasern und Staubpartikeln in der Kanne 2 abgelegt wird, es wird darüber hinaus vermieden, daß Kurzfasern oder Staubpartikel in die Umwelt gelangen können. Hierzu kann die Unterdruckeinrichtung 36 einen Abscheider in Form eines Filters aufweisen.

Die Faserbänder werden in der Kanne 2 in einem Muster abgelegt, wie es aus Fig. 2 hervorgeht.

Das Mundstückrohr 11 besteht vorzugsweise aus einem Kunststoff und ist so dicht an der Kontur des Druckwalzenpaares 10 angeordnet, daß sich eine möglichst gute Abdichtung zwischen dem Druckwalzenpaar 10 und dem Mundstückrohr 11 ergibt.

## Patentansprüche

1. Verfahren zum Ablegen eines textilen Faserbandes in eine Kanne, bei dem das Faserband in einer Einziehphase mittels einer Druck- oder Saugluftströmung in ein drehbares Ablegerohr eingezogen und anschließend in einer Ablegephase fortlaufend durch das Ablegerohr in die Kanne transportiert wird, **dadurch gekennzeichnet,** daß während der Ablegephase in dem Ablegerohr (4) eine Saugluftströmung (S) erzeugt wird, die entgegen der Transportrichtung (T) des Faserbandes gerichtet ist.

2. Vorrichtung zum Durchführen des Verfahrens nach Anspruch 1 mit einem Drehteller (3), dem ein Ablegerohr (4) zugeordnet ist, an dessen Abgabeende (7) ein Druckwalzenpaar (10) angeordnet ist, und mit einem Druckgasinjektor (18) zum Einziehen des Faserbandes, **gekennzeichnet** durch einen mit einer Unterdruckeinrichtung (36) verbindbaren Absauganschluß (32), der, in Transportrichtung (T) gesehen, mit Abstand vor dem Abgabeende (7) des Ablegerohres (4) angeordnet ist.

3. Vorrichtung nach Anspruch 2, **dadurch gekennzeichnet,** daß ein erster Druckgasinjektor (18) unmittelbar vor dem Druckwalzenpaar (10) und hinter dem Abgabeende (7) des Ablegerohres (4) angeordnet ist, daß ein zweiter Druckgasinjektor (20), in Transportrichtung (T) gesehen, mit Abstand vor dem Abgabeende (7) des Ablegerohres (4) angeordnet ist, und daß zwischen dem Abgabeende (7) des Ablegerohres (4) und dem Eingang des ersten Druckgasinjektors (18) ein Spalt (19) ausgebildet ist.

4. Vorrichtung nach einem der Ansprüche 2 bis 3, bei der das Ablegerohr (4) über eine erste Drehkupplung (5) mit einem Transportrohr (15) verbunden ist, **dadurch gekennzeichnet,** daß der zweite Druckgasinjektor (20), in Transportrichtung (T) gesehen, vor der ersten Drehkupplung (5) in dem Transportrohr (15) angeordnet ist.

5. Vorrichtung nach einem der Ansprüche 2 bis 4, **dadurch gekennzeichnet,** daß durch die erste Drehkupplung (5) hindurch eine Druckluftanschlußleitung (22) geführt ist für den am Abgabeende (7) des Ablegerohres (4) angeordneten ersten Druckgasinjektor (18).

6. Vorrichtung nach einem der Ansprüche 2 bis 5, **dadurch gekennzeichnet,** daß die Drehkupplung (5, 14) zwei gegeneinander verdrehbare Drehteile (24, 25) aufweist, die einen nach außen und zum Ablegerohr (4) abgedichteten Druckluftraum (26) einschließen, wobei an beiden Drehteilen (24, 25) jeweils eine in den Druckluftraum (26) mündende Anschlußbohrung (27, 28) für eine Druckluftleitung (2) vorgesehen ist.

7. Vorrichtung nach einem der Ansprüche 2 bis 6, **dadurch gekennzeichnet,** daß die Drehteile (24, 25) der Drehkupplung (5 bzw. 14) als im wesentlichen koaxial ineinanderliegende, mit dem jeweiligen Rohr (4, 13 bzw. 13, 15) verbundene Hülsen ausgebildet sind, die mittels zwei axial voneinander beabstandeten und abgedichteten Radiallagern (29, 30) gegeneinander verdrehbar sind, wobei der Druckluftraum (26) von den Radiallagern (29, 30) und den Hülsen (24, 25) begrenzt wird, und wobei die Anschlußbohrung in der äußeren Hülse (24) als Radialbohrung (27) ausgebildet ist, während die Anschlußbohrung (28) in der inneren Hülse (25) als Axialbohrung ausgebildet ist.

8. Vorrichtung nach einem der Ansprüche 2 bis 7, bei der zwischen dem Transportrohr (15) und der ersten Drehkupplung (5) ein etwa S-förmiger Rohrkrümmer (13) angeordnet ist, der über eine zweite Drehkupplung (14) drehbar mit dem Ende des Transportrohres (15) und über die erste Drehkupplung (5) drehbar mit dem Ablegerohr (4) verbunden ist, **dadurch gekennzeichnet,** daß durch die zweite Drehkupplung (14) ebenfalls eine Druckluftleitung (22) hindurchgeführt ist.

9. Vorrichtung nach einem der Ansprüche 2 bis 8, **dadurch gekennzeichnet,** daß der Absauganschluß (32) im Bereich der zweiten Drehkupplung (14) angeordnet ist.

10. Vorrichtung nach einem der Ansprüche 2 bis 9, **dadurch gekennzeichnet**, daß der Absauganschluß (32) an einem mit dem Transportrohr (15) verbundenen Teil (33) der zweiten Drehkupplung (14) ausgebildet ist.

11. Vorrichtung nach einem der Ansprüche 2 bis 10, **dadurch gekennzeichnet**, daß der Absauganschluß (32) als an der zweiten Drehkupplung (14) angebrachter Flansch (33) ausgebildet ist, an dem das Transportrohr (15) und eine Absaugleitung (34) angeschlossen sind.

12. Vorrichtung nach einem der Ansprüche 2 bis 11, **dadurch gekennzeichnet**, daß zwischen dem in die Drehkupplung (14) mündenden Ende des Transportrohres (15) und der zweiten Drehkupplung (14) ein durch den Flansch (33) nach außen abgedichteter Spalt (35) ausgebildet ist, der mit der Absaugleitung (34) strömungsverbunden ist.

## Claims

1. Process for depositing a sliver in a can wherein the sliver is drawn in a draw-in phase by means of a compressed or aspirated air flow into a rotatable deposit tube and then in a deposit phase is continuously transported through the deposit tube into the can, characterised in that during the deposit phase an aspirated air flow (S) is created in the deposit tube (4) in the direction opposite to the transport direction (T) of the sliver.

2. Apparatus for carrying out the process according to Claim 1, comprising a turntable (3) associated with which there is a deposit tube (4) at whose discharge end (7) there is disposed a pair of pressure rollers (10), and a compressed gas injector (18) for drawing in the sliver, characterised by a suction connection (32) which is connectable to an evacuating means (36) and which, viewed in the transport direction (T), is disposed at a point upstream of the discharge end (7) of the deposit tube (4).

3. Apparatus according to Claim 2, characterised in that a first compressed gas injector (18) is disposed immediately upstream of the pair of pressure rollers (10) and downstream of the discharge end (7) of the deposit tube (4), in that a second compressed gas injector (20) is disposed, viewed in the transport direction (T), at a point upstream of the discharge end (7) of the deposit tube (4), and in that there is a gap (19) between the discharge end (7) of the deposit tube (4) and the inlet of the first compressed gas injector (18).

4. Apparatus according to either of Claims 2 and 3, wherein the deposit tube (4) is connected to a transport tube (15) by a first rotary coupling (5), characterised in that the second compressed gas injector (20) is disposed in the transport tube (15) at a point, viewed in the transport direction (T), upstream of the first rotary coupling (5).

5. Apparatus according to any one of Claims 2 to 4, characterised in that a compressed air connection line (22) for the first compressed gas injector (18) disposed at the discharge end (7) of the deposit tube (4) passes through the first rotary coupling (5).

6. Apparatus according to any one of Claims 2 to 5, characterised in that the rotary coupling (5, 14) comprises two oppositely rotatable parts (24, 25) which enclose a compressed air space (26) sealed towards the outside and towards the deposit tube (4), the two rotary parts (24, 25) each being provided with a connection hole (27, 28), for a compressed air line (22), which ends in the compressed air space (26).

7. Apparatus according to any one of Claims 2 to 6, characterised in that the rotary parts (24, 25) of the rotary coupling (5 or 14) comprise essentially coaxially interlinked sleeves which are connected to the respective tube (4, 13 or 13, 15) and which are rotatable against one another by means of two axially mutually spaced-apart and sealed-off radial bearings (29, 30), the compressed air space (26) being bounded by the radial bearings (29, 30) and the sleeves (24, 25) and the connection hole in the outer sleeve (24) comprising a radial hole (27), while the connection hole (28) in the inner sleeve (25) comprises an axial hole.

8. Apparatus according to any one of Claims 2 to 7, in which there is disposed between the transport tube (15) and the first rotary coupling (5) an approximately S-shaped tube piece (13) which is connected rotatably to the end of the transport tube (15) by a second rotary coupling (14) and to the deposit tube (4) by the first rotary coupling (5), characterised in that the second rotary coupling (14) likewise has a compressed air line (22) passing through it.

9. Apparatus according to any one of Claims 2 to 8, characterised in that the suction connection (32) is disposed in the area of the second rotary coupling (14).

10. Apparatus according to any one of Claims 2 to 9, characterised in that the suction connection (32) comprises a part (33) of the second rotary coupling (14) connected to the transport tube (15).

11. Apparatus according to any one of Claims 2 to 10, characterised in that the suction connection (32) comprises a flange (33) attached to the second rotary coupling (14), to which flange the transport tube (15) and a suction line (34) are connected.

12. Apparatus according to any one of Claims 2 to 11, characterised in that between the end of the transport tube (15) which ends in the rotary coupling (14) and the second rotary coupling (14) there is a gap (35) which is sealed off towards the outside by the flange (33) and which is in flow connection with the suction line (34).

## Revendications

1. Procédé pour déposer un ruban de fibres textile dans un pot, dans lequel le ruban de fibres est introduit, pendant une phase d'introduction, dans un tuyau de dépôt, à l'aide d'un courant d'air sous pression ou d'un courant d'air d'aspiration, puis transporté, pendant une phase de dépôt, dans le pot à travers le tuyau de dépôt, caractérisé en ce que, pendant la phase de dépôt, un courant d'air d'aspiration (S) est produit dans le tuyau de dépôt (4), ledit courant (S) étant dirigé en sens inverse du sens de transport (T) du ruban de fibres.

2. Dispositif pour mettre en oeuvre le procédé selon la revendication 1, comportant un plateau tournant (3) auquel est associé un tuyau de dépôt (4) à l'extrémité de sortie (7) duquel sont disposés deux rouleaux de pression (10), et comportant un injecteur de gaz sous pression (18) pour introduire le ruban de fibres, caractérisé par un raccord d'aspiration (32) qui est apte à être relié à un dispositif à dépression (36) et qui, si on le considère dans le sens de transport (T), est placé à une certaine distance en amont de l'extrémité de sortie (7) du tuyau de dépôt (4).

3. Dispositif selon la revendication 2, caractérisé en ce qu'un premier injecteur de gaz sous pression (18) est disposé juste avant les deux rouleaux de pression (10) et derrière l'extrémité de sortie (7) du tuyau de dépôt (45), en ce qu'un second injecteur de gaz sous pression (20) est disposé, si on considère le sens de transport (T), à une certaine distance en amont de l'extrémité de sortie (7) du tuyau de dépôt (4), et en ce qu'une fente (19) est formée entre cette extrémité de sortie (7) du tuyau de dépôt (4) et l'entrée du premier injecteur de gaz sous pression (18).

4. Dispositif selon des revendications 2 et 3, dans lequel le tuyau de dépôt (4) est relié à un tuyau de transport (15) par l'intermédiaire d'un premier accouplement rotatif (5), caractérisé en ce que le second injecteur de gaz sous pression (20), si on considère le sens de transport (T) est disposé dans le tuyau de transport (15) en amont du premier accouplement rotatif (5).

5. Dispositif selon l'une des revendications 2 à 4, caractérisé en ce que le premier accouplement rotatif (5) est traversé par une conduite de raccordement d'air sous pression (22) pour le premier injecteur de gaz sous pression (18) disposé à l'extrémité de sortie (7) du tuyau de dépôt (4).

6. Dispositif selon l'une des revendications 2 à 5, caractérisé en ce que l'accouplement rotatif (5, 14) possède deux éléments rotatifs (24, 25) aptes à tourner l'un par rapport à l'autre, qui entourent une chambre d'air sous pression (26) étanche par rapport à l'extérieur et par rapport au tuyau de dépôt (4), lesdits éléments rotatifs (24, 25) étant pourvus respectivement de perçages de raccordement (27, 28) débouchant dans la chambre d'air sous pression (26) et destinés à recevoir une conduite d'air sous pression (22).

7. Dispositif selon l'une des revendications 2 à 6, caractérisé en ce que les éléments rotatifs (24, 25) de l'accouplement rotatif (5, 14, respectivement) sont conçus comme des gaines qui sont disposées l'une dans l'autre essentiellement coaxialement et reliées aux tuyaux respectifs (4, 13 et 13, 15, respectivement), et qui sont aptes à tourner l'une par rapport à l'autre grâce à deux paliers (29, 30) espacés axialement l'un de l'autre et étanches, la chambre d'air comprimé (26) étant délimitée par lesdits paliers (29, 30) et les gaines (24, 25), et le perçage de raccordement prévu dans la gaine extérieure (24) étant conçu comme un perçage radial (27) tandis que le perçage de raccordement (28) prévu dans la gaine intérieure (25) étant conçu comme un perçage axial.

8. Dispositif selon l'une des revendications 2 à 7, dans lequel il est prévu, entre le tuyau de transport (15) et le premier accouplement rotatif (5), un raccord coudé (13) approximativement en forme de S qui est relié, rotatif, à l'extrémité du tuyau de transport (15) par l'intermédiaire d'un second accouplement rotatif (14), et au tuyau de dépôt (4) par l'intermédiare du premier accouplement rotatif (5), caractérisé en ce qu'une conduite d'air sous pression (22) passe également à travers le second accouplement rotatif (14).

9. Dispositif selon l'une des revendications 2 à 8, caractérisé en ce que le raccord d'aspiration (32) est disposé dans la zone du second accouplement rotatif (14).

10. Dispositif selon l'une des revendications 2 à 9, caractérisé en ce que le raccord d'aspiration (32) est formé sur un élément (33) du second accouplement rotatif (14) relié au tuyau de transport (15).

11. Dispositif selon l'une des revendications 2 à 10, caractérisé en ce que le raccord d'aspiration (32) est conçu comme une bride (33), montée sur le second accouplement rotatif (14), à laquelle sont reliés le tuyau de transport (15) et une conduite d'aspiration (34).

12. Dispositif selon l'une des revendications 2 à 11, caractérisé en ce qu'une fente (35) étanche par rapport à l'extérieur est définie, à travers la bride (33), entre l'extrémité du tuyau de transport (15) débouchant dans l'accouplement rotatif (14) et le second accouplement rotatif (14), ladite fente étant reliée par écoulement à la conduite d'aspiration (34).
